# FASCICULE DE BREVET EUROPEEN

(11) **EP 1 813 542 B1**
(45) Date de publication et mention de la délivrance du brevet: **08.04.2009**
(21) Numéro de dépôt: 07356008.8
(22) Date de dépôt: 24.01.2007
(51) Int. Cl.: B65D 21/06, B65D 25/10

(54) **Conteneur muni de tés de gerbage articulés**
Behälter mit ausschwenkbaren Stapel-T Elementen
Container with hinged stacking T elements

(30) Priorité: 25.01.2006 FR 0600672
(43) Date de publication de la demande: 01.08.2007
(73) Titulaire: Smoby Engineering, 39170 Lavans les Saints Claude (FR); Steelplast Evolufil, 91132 Ris Orangis Cedex (FR)
(72) Inventeur: Preudhomme, Serge Francis, 39210 Le Pin (FR); Blanchet, Jean-Claude, 92120 Montrouge (FR)
(74) Mandataire: Myon, Gérard Jean-Pierre

(56) Documents cités:
- WO-A-98/31596
- GB-A- 2 333 285

## Description

La présente invention a trait à un conteneur comprenant un corps pourvu d'au moins deux montants s'élevant à partir de ce corps et encadrant un côté du corps, ce conteneur comportant au moins un té de gerbage.

Il est connu d'utiliser des conteneurs pour transporter des produits variés (voir par exemple GB 2 333 285 A et WO 98/31596 A). De tels conteneurs sont généralement gerbés, lorsqu'ils sont pleins, à l'aide de barres amovibles posées sur des montants ménagés sur chaque conteneur et faisant saillie par rapport aux pièces logées dans les conteneurs. Pour chaque conteneur, ces barres amovibles forment une surface d'appui apte à recevoir le fond d'un autre conteneur. Dans ces dispositifs connus, les barres de gerbage, qui ne sont pas solidaires du conteneur, peuvent facilement être égarées. De plus, les barres de gerbage d'un premier conteneur sont maintenues en place sur les montants du conteneur grâce au poids d'un deuxième conteneur gerbé sur le premier. Ceci ne permet pas d'assurer un positionnement stable des barres de gerbage.

C'est à ces inconvénients qu'entend plus particulièrement remédier l'invention en proposant un conteneur comportant des moyens de gerbage à plein dont le positionnement est stable sur les montants du conteneur et dont le risque de perte est limité.

Dans cet esprit, l'invention concerne un conteneur comprenant un corps pourvu d'au moins deux montants s'élevant à partir de ce corps et encadrant un côté du corps, ce conteneur comportant au moins un té de gerbage constitué d'une barre centrale et de deux ailes agencées globalement selon une forme de « T », ce té étant apte à être disposé au voisinage du côté du corps encadré par les montants, avec la barre centrale sensiblement perpendiculaire au fond du corps. Ce conteneur est caractérisé en ce que le té de gerbage est solidaire du corps et articulé sur le côté encadré par les montants, de manière à être mobile entre une position basse dans laquelle la barre centrale est sensiblement parallèle au fond du corps et une position haute dans laquelle la barre centrale est sensiblement perpendiculaire au fond alors que les ailes s'étendent parallèlement au côté encadré par les montants et s'appuient sur ces montants.

Grâce à l'invention, le té de gerbage étant solidaire du corps du conteneur, il n'y a pas de risque de perte de ce té. Par ailleurs, moyennant des aménagements sur le té de gerbage et les montants, il est possible de garantir un positionnement stable et précis du té de gerbage sur les montants dans la position haute du té.

Selon d'autres caractéristiques avantageuses de l'invention :
- une équerre de report de charge est fixée sur la barre centrale du té de gerbage et est apte à venir en appui sur une partie correspondante du corps ;
- chaque aile du té de gerbage est munie, à son extrémité distale, d'une boucle d'ancrage sur le montant correspondant ;
- le té de gerbage et le corps comportent des moyens permettant un déplacement du té sensiblement parallèlement à l'axe longitudinal des montants lorsque le té est au voisinage de sa position haute, ces moyens comprenant une lumière oblongue ménagée dans la barre centrale du té, respectivement dans le côté du corps, et une tige solidaire du côté du corps, respectivement solidaire de la barre centrale du té, la tige étant apte à coulisser dans la lumière oblongue ;
- les ailes du té de gerbage forment une zone de réception d'un autre conteneur lorsque le té est dans la position haute, la distance séparant la zone de réception et le fond du corps étant inférieure à la distance séparant les extrémités distales des ailes et le fond ;
- la zone de réception et chaque extrémité distale des ailes sont reliées par un pan incliné des ailes servant de guidage vers la zone de réception ;
- au moins un organe de retenue de pièces logées dans le corps est solidaire du corps, cet organe comprenant une barre principale et deux pattes orientées dans le même sens, selon une direction sensiblement perpendiculaire à la barre principale, les pattes étant articulées sur deux côtés opposés du corps, de telle façon que l'organe de retenue est mobile entre une position basse dans laquelle les pattes sont sensiblement parallèles au fond du corps et une position haute dans laquelle les pattes sont sensiblement inclinées par rapport au fond ;
- des moyens de rappel élastique sont disposés entre chaque patte et le côté du corps sur lequel elle est articulée, ces moyens de rappel étant aptes à exercer sur les pattes un effort élastique dirigé vers le fond du corps ;
- le corps est en matériau synthétique et comporte, sur au moins un côté, une paire d'orifices juxtaposés, chaque orifice donnant accès à un logement de réception d'un bras d'une fourche d'appareil de manutention, un bouclier métallique solidaire du corps recouvrant ce côté au voisinage des orifices.

Les caractéristiques et avantages de l'invention apparaîtront dans la description qui va suivre d'un mode de réalisation d'un conteneur selon l'invention, donnée uniquement à titre d'exemple et faite en se référant aux dessins annexés, dans lesquels :
- la figure 1 est une vue en perspective d'un conteneur conforme à l'invention ;
- la figure 2 est une vue partielle en élévation selon la flèche II de la figure 1 ;
- la figure 3 est une coupe selon la ligne III-III de la figure 2 ;
- la figure 4 est une vue en plan d'un flan de tôle destiné à constituer un bouclier pour le conteneur de la figure 1 ;
- la figure 5 est une vue à plus grande échelle du détail V de la figure 1, un té de gerbage du conteneur étant représenté en position surélevée par rapport aux montants du conteneur ;
- la figure 6 est une vue analogue à la figure 5, un té de gerbage étant représenté en position haute, en appui sur les montants du conteneur ;
- la figure 7 est une vue en perspective à plus grande échelle d'une bride de verrouillage du conteneur de la figure 1 ;
- la figure 8 est une vue analogue à la figure 1 mais à plus petite échelle de deux conteneurs conformes à l'invention, gerbés avec leurs tés en position basse ;
- la figure 9 est une vue analogue à la figure 8 de deux conteneurs conformes à l'invention, gerbés avec leurs tés en position haute.

Le conteneur 1 conforme à l'invention, représenté à la figure 1, comporte un corps 3 en matériau synthétique, par exemple en polyéthylène haute densité. Le corps 3 comporte un fond 311 de section rectangulaire et quatre côtés sensiblement perpendiculaires au fond 311, à savoir deux côtés longitudinaux 313 s'élevant à partir des longueurs du fond 311 et deux côtés transversaux 315 s'élevant à partir des largeurs du fond 311. Le fond 311 comporte sur sa face supérieure 311A des reliefs non représentés, qui sont complémentaires de pièces destinées à être logées et transportées dans le conteneur 1. Le conteneur 1 peut, par exemple, être destiné au transport de pièces détachées de véhicules automobiles. Les reliefs sont alors conçus de manière à accueillir de manière la plus précise possible ces pièces détachées.

Le corps 3 est réalisé par rotomoulage de polyéthylène haute densité, les reliefs étant directement réalisés par rotomoulage sur le fond 311 du corps 3. Le fond 311 du corps 3 comporte en outre des trous d'évacuation d'eau ou de liquide de ruissellement également non représentés.

Le corps 3 comporte quatre montants 314 qui s'élèvent à partir de chacun de ses coins. La portion 314A du corps 3, située au-dessous de chaque montant 314, est conformée de manière à avoir une forme complémentaire de la forme extérieure de chaque montant 314. De cette façon, plusieurs conteneurs 1 sont aptes à être gerbés, lorsqu'ils sont vides, par emboîtement mutuel de leurs montants 314, comme représenté à la figure 8.

D'autre part, le corps 3 comporte, sur chacun des quatre côtés 313 et 315, une paire d'orifices 318 juxtaposés, chaque orifice 318 donnant accès à un logement 319 ménagé dans le corps 3 et prévu pour recevoir un bras d'une fourche de chariot de manutention.

Chaque côté 313 ou 315 est équipé d'un bouclier 5 constitué d'une plaque en acier. Chaque bouclier 5 comporte une partie principale 51 qui s'étend contre le côté 313 ou 315 concerné autour des orifices 318, de manière à protéger la surface externe 313E ou 315E du corps 3 située au voisinage des zones supérieures et latérales des orifices 318.

Chaque bouclier 5 comporte également, pour chaque orifice 318, trois ailes rabattables qui sont aptes à s'engager depuis les surfaces 313E ou 315E vers l'intérieur du logement 319 adjacent et, ainsi, à protéger l'entrée de l'orifice 318. Plus précisément, deux ailes latérales 53 et 53', visibles aux figures 2 à 4, sont aptes à recouvrir les faces latérales 319A de chaque logement 319. Ces ailes 53 et 53' sont de forme sensiblement rectangulaire, avec une largeur légèrement inférieure à la hauteur de chaque orifice 318 et une longueur sensiblement équivalente à la moitié de la longueur de chaque orifice 318. Comme montré à la figure 3, la face supérieure 319B de chaque logement 319 est partiellement recouverte par une troisième aile 54 de forme sensiblement rectangulaire, avec une longueur sensiblement équivalente à la longueur de chaque orifice 318 et une largeur de l'ordre de quelques centimètres.

Le profil de bouclier représenté aux figures 2 à 4 correspond à un bouclier installé sur un côté longitudinal 313 du corps 3. Les boucliers 5 installés sur les côtés transversaux 315 ont un profil similaire, leur forme étant cependant adaptée pour faciliter leur implantation sur les côtés 315.

Dans le mode de réalisation décrit, les quatre boucliers 5 sont fixés sur chaque côté 313 ou 315 du corps 3 par rivetage au moyen d'emboutis 55. En variante, la fixation de chaque bouclier 5 peut être réalisée par vissage.

La configuration à plat du bouclier 5 représentée à la figure 4 est obtenue à partir d'un flan en acier sensiblement plan, dans lequel sont ménagées des lignes de pliage 531, 531' et 541 aptes à se superposer aux bords latéraux 318A et supérieurs 318B des orifices 318. Le contour des ailes 53, 53' et 54, ainsi que le contour général du bouclier 5, sont découpés dans le flan en acier. Le flan ainsi préparé est ensuite appliqué sur chaque côté 313 ou 315 du corps 3 de manière à superposer les lignes de pliage 531, 531' et 541 sur les bords 318A et 318B des orifices 318. Après fixation du flan sur le corps 3, les ailes 53, 53' et 54 sont rabattues et fixées contre, respectivement, les faces latérales 319A et supérieures 319B des logements 319.

En variante, chaque bouclier 5 peut être constitué en un autre matériau métallique ayant une bonne résistance aux chocs.

La présence des quatre boucliers 5 sur le conteneur 1 conforme à l'invention permet de préserver les zones du corps 3 situées au voisinage des orifices 318 contre tout endommagement dû à des chocs ou à des contacts répétés avec des fourches d'appareils de manutention, tout en renforçant la structure du corps 3 rotomoulé. De plus, la présence des ailes 53, 53' et 54, rabattues depuis la surface externe 313E ou 315E du corps 3 vers l'intérieur des logements 319, assure une fonction de guidage des fourches des appareils de manutention vers l'intérieur de ces logements.

Le conteneur 1 représenté à la figure 1 comporte également deux tés de gerbage 7, chaque té 7 étant constitué d'une barre centrale 71 et de deux ailes 73, agencées globalement selon une forme de « T ». Chaque aile 73 est munie à son extrémité distale 731 d'une boucle 75 d'ancrage sur un montant 314 du corps 3. Les ailes 73 de chaque té 7 forment une zone 733 de réception d'un autre conteneur, sensiblement perpendiculaire à la barre centrale 71 et séparée de chacune des extrémités distales 731 par un pan 735 incliné, de l'extrémité distale 731 correspondante vers la zone de réception 733, en direction de la barre centrale 71.

Chacun des tés 7 est articulé sur un côté transversal 315 du corps 3. Chaque té 7 est mobile entre une position basse dans laquelle la barre centrale 71 est sensiblement parallèle au fond 311, et une position haute dans laquelle la barre centrale 71 est sensiblement perpendiculaire au fond 311, alors que les ailes 73 s'étendent parallèlement au côté transversal 315 sur lequel le té 7 est articulé et s'appuient sur les montants 314 encadrant ce côté 315.

Lorsque le conteneur 1 est vide, les tés 7 sont en position basse. Dès lors que les deux tés 7 sont en position basse, un conteneur homologue au conteneur 1 peut être gerbé sur celui-ci par emboîtement mutuel des montants 314 des deux conteneurs, comme représenté à la figure 8.

Préalablement au chargement sur la face 311A du corps 3 de pièces destinées à être transportées dans le conteneur 1, chacun des tés de gerbage 7 est déplacé de sa position basse vers sa position haute, par un basculement autour d'un axe dirigé parallèlement aux côtés transversaux 315 du corps 3.

Chaque té 7 comporte une lumière oblongue 711 ménagée dans la barre centrale 71, parallèlement à l'axe de cette barre centrale. Pour chaque té 7, une tige 316 solidaire du corps 3 est apte à coulisser dans la lumière oblongue 711. Le coulissement de la tige 316 dans la lumière oblongue 711 permet de surélever chaque té 7, au voisinage de sa position haute, par rapport aux montants 314, comme représenté à la figure 5. Les extrémités distales 731 peuvent ainsi être amenées à coiffer la partie supérieure 314B des montants 314, sans risque de blocage des extrémités 731 par les montants 314 au cours du basculement des tés 7 de leur position basse vers leur position haute.

En variante et selon un mode de réalisation non représenté sur les figures, une lumière oblongue 711 peut être ménagée dans le corps 3 alors que la tige 316 correspondante est solidaire de la barre centrale 71 de chaque té 7.

Les montants 314 sont équipés, au niveau de leur partie supérieure 314B, de formes en relief 314C destinées à recevoir les boucles d'ancrage 75. Lorsque les deux tés 7 du conteneur 1 sont en position haute, visible à la figure 6, les deux zones de réception 733 sont aptes à recevoir ensemble le fond d'un conteneur, homologue ou non au conteneur 1, gerbé sur le conteneur 1, comme représenté à la figure 9. La présence des pans inclinés 735, qui encadrent chaque zone de réception 733, permet de guider et de maintenir le positionnement du conteneur gerbé sur le conteneur 1. De plus, l'ancrage des boucles 75 sur les montants 314 et l'appui des pans inclinés 735 contre les faces latérales 314D des montants 314 permettent de maintenir l'écartement des montants 314 lors du gerbage des conteneurs en position haute des tés 7.

Chaque té 7 comporte également une équerre de report de charge 713 fixée sur la barre centrale 71 et apte à venir en appui sur un support 312 ménagé au niveau du côté transversal 315 sur lequel est articulé le té 7. Lors du basculement de chaque té 7 entre sa position basse et sa position haute, le coulissement de la tige 316 dans la lumière oblongue 711 permet de surélever chaque équerre 713 par rapport au support 312 correspondant. Ainsi, pour chaque té 7, l'équerre 713 vient se positionner au dessus du support 312 correspondant puis, simultanément au positionnement des extrémités distales 731 sur les montants 314, l'équerre 713 vient en appui sur le support 312. La présence des équerres de report de charge 713 permet de répartir le poids d'un ou plusieurs conteneurs, gerbés dans la position de la figure 9 sur le conteneur 1, sur les montants 314 et sur les côtés transversaux 315 du corps 3.

Par ailleurs, le conteneur 1 comporte deux brides 9 de retenue de pièces logées dans le corps 3. Chaque bride 9 comprend une barre principale 91, s'étendant sensiblement parallèlement aux côtés longitudinaux 313 du corps 3 et deux pattes 93 coudées, orientées dans le même sens, selon une direction sensiblement perpendiculaire à la barre principale 91. Chaque patte 93 d'une bride 9 est articulée sur un côté transversal 315 du corps 3 au moyen d'un pion 95 ménagé sur cette patte 93 et apte à être inséré dans un puits surmoulé dans le corps 3. Chaque patte 93 est en outre fixée à un ressort de traction 97, disposé entre la patte 93 et le côté transversal 315 sur lequel elle est articulée. Les deux ressorts 97 associés à chaque bride 9 exercent ainsi sur celle-ci un effort de rappel élastique vers le fond 311 du corps 3. En variante, les ressorts de traction 97 peuvent être remplacés par des vérins à gaz ou des ressorts plats.

Chaque bride 9 de retenue est mobile entre une position basse dans laquelle les pattes 93 sont sensiblement parallèles au fond 311 et une position haute dans laquelle les pattes 93 sont sensiblement inclinées, voire perpendiculaires, au fond 311.

Lorsque le conteneur 1 est vide, chaque bride 9 est disposée dans sa position basse, afin de permettre à un conteneur homologue au conteneur 1 d'être gerbé sur le conteneur 1 par emboîtement mutuel des montants 314 de ces conteneurs, comme représenté à la figure 8.

Avant que des pièces, destinées à être transportées dans le conteneur 1, soient placées sur la face 311A du corps 3, les brides 9 sont déplacées de leur position basse vers leur position haute de retenue de ces pièces. Elles sont alors relâchées et, sous l'action des ressorts 97, elles viennent se plaquer par leurs barres principales 91 respectives sur les parties supérieures des pièces à transporter. Dans cette position, chaque bride 9 maintient en place les pièces logées dans le corps 3, grâce à l'action des ressorts 97 dirigée vers le fond 311. De plus, au cours du transport des pièces dans le conteneur 1, chaque ressort 97 est apte à se déployer plus ou moins de manière à adapter l'effort qu'il exerce sur la bride 9 correspondante en fonction des chocs ou des vibrations intervenant au cours du transport. Ainsi, la pression exercée par les brides 9 sur les pièces transportées est sensiblement constante au cours du transport.

Un conteneur 1 selon l'invention permet donc, grâce à la mobilité des tés de gerbage 7 entre leur position basse et leur position haute, un gerbage à vide de conteneurs homologues au conteneur 1 par emboîtement mutuel de leurs montants 314, ainsi que leur gerbage à plein, lorsque les tés 7 sont en position haute. Un tel conteneur 1 a, par ailleurs, plusieurs caractéristiques avantageuses supplémentaires. La présence de brides 9 de retenue assure le maintien en place de pièces à transporter dans le conteneur 1. De plus, le conteneur 1 est apte à résister à des endommagements dus à l'action de fourches d'appareils de manutention sur le corps 3, grâce à la présence des boucliers 5.

## Revendications

1. Conteneur (1) comprenant un corps (3) pourvu d'au moins deux montants (314) s'élevant à partir du corps et encadrant un côté (315) du corps, le conteneur comportant au moins un té (7) de gerbage constitué d'une barre centrale (71) et de deux ailes (73) agencées globalement selon une forme de « T », le té (7) étant apte à être disposé au voisinage dudit côté (315) avec la barre centrale (71) sensiblement perpendiculaire au fond (311) dudit corps (3), **caractérisé en ce que** le té (7) est articulé sur ledit côté (315) en étant mobile entre une position basse dans laquelle sa barre centrale (71) est sensiblement parallèle au fond (311) du corps (3) et une position haute dans laquelle sa barre centrale (71) est sensiblement perpendiculaire au fond (311), alors que les ailes (73) s'étendent parallèlement audit côté (315) et s'appuient sur les montants (314) dans ladite position haute du té (7).

2. Conteneur selon la revendication 1, **caractérisé en ce qu'**une équerre de report de charge (713) est fixée sur la barre centrale (71) du té (7) de gerbage et est apte à venir en appui sur une partie correspondante (312) du corps (3).

3. Conteneur selon l'une quelconque des revendications précédentes, **caractérisé en ce que** chaque aile (73) du té (7) de gerbage est munie, à son extrémité distale (731), d'une boucle (75) d'ancrage sur le montant (314) correspondant.

4. Conteneur selon l'une quelconque des revendications précédentes, **caractérisé en ce que** le té (7) de gerbage et le corps (3) comportent des moyens permettant un déplacement du té sensiblement parallèlement à l'axe longitudinal des montants (314) lorsque le té est au voisinage de ladite position haute, lesdits moyens comprenant une lumière oblongue (711) ménagée dans la barre centrale (71) du té (7), respectivement dans le côté (315) du corps (3), et une tige (316) solidaire du côté (315) du corps (3), respectivement solidaire de la barre centrale (71) du té (7), la tige (316) étant apte à coulisser dans la lumière oblongue (711).

5. Conteneur selon l'une quelconque des revendications précédentes, **caractérisé en ce que** les ailes (73) du té (7) de gerbage forment une zone (733) de réception d'un autre conteneur lorsque le té est dans ladite position haute, la distance séparant la zone de réception (733) et le fond (311) du corps (3) étant inférieure à la distance séparant les extrémités distales (731) des ailes (73) et le fond (311).

6. Conteneur selon la revendication 5, **caractérisé en ce que** la zone de réception (733) et chaque extrémité distale (731) des ailes (73) sont reliées par un pan (735) incliné des ailes servant de guidage vers la zone de réception.

7. Conteneur selon l'une quelconque des revendications précédentes, **caractérisé en ce qu'**au moins un organe (9) de retenue de pièces logées dans le corps (3) est solidaire du corps, ledit organe (9) comprenant une barre principale (91) et deux pattes (93) orientées dans le même sens, selon une direction sensiblement perpendiculaire à la barre principale (91), les pattes (93) étant articulées sur deux côtés (315) opposés du corps, de telle façon que l'organe (9) de retenue est mobile entre une position basse dans laquelle les pattes (93) sont sensiblement parallèles au fond (311) du corps (3) et une position haute dans laquelle les pattes (93) sont sensiblement inclinées par rapport au fond (311).

8. Conteneur selon la revendication 7, **caractérisé en ce que** des moyens de rappel élastique (97) sont disposés entre chaque patte (93) et le côté (315) du corps (3) sur lequel elle est articulée, lesdits moyens de rappel étant aptes à exercer sur les pattes (93) un effort. élastique dirigé vers le fond (311) du corps (3).

9. Conteneur selon l'une quelconque des revendications précédentes, **caractérisé en ce que** le corps (3) est en matériau synthétique et comporte, sur au moins un côté (313, 315), une paire d'orifices (318) juxtaposés, chaque orifice (318) donnant accès à un logement (319) de réception d'un bras d'une fourche d'appareil de manutention, un bouclier métallique (5) solidaire du corps (3) recouvrant ledit côté (313, 315) au voisinage desdits orifices (318).

## Claims

1. Container (1) comprising a body (3) provided with at least two uprights (314) rising from the body and enclosing one side (315) of the body, the container comprising at least one stacking T-element (7) consisting of a central bar (71) and two wings (73) generally arranged in a "T" shape, the T-element (7) being capable of being arranged in the vicinity of said side (315) with the central bar (71) substantially perpendicular to the base (311) of said body (3), **characterised in that** the T-element (7) is articulated to said side (315), being mobile between a lower position in which its central bar (71) is substantially parallel to the base (311) of the body (3) and an upper position in which its central bar (71) is substantially perpendicular to the base (311), whilst the wings (73) extend parallel to said side (315) and bear against said uprights (314) in said upper position of the T-element (7).

2. Container according to Claim 1, **characterised in that** a load transfer bracket (713) is fixed to the central bar (71) of the stacking T-element (7) and is capable of bearing against a corresponding part (312) of the body (3).

3. Container according to any one of the preceding claims, **characterised in that** each wing (73) of the stacking T-element (7) is provided at its distal end (731) with a ring (75) for anchoring onto the corresponding upright (314).

4. Container according to any one of the preceding claims, **characterised in that** the stacking T-element (7) and the body (3) comprise means permitting a displacement of the T-element substantially parallel to the longitudinal axis of the uprights (314) when the T-element is in the vicinity of said upper position, said means comprising an oblong aperture (711) made in the central bar (71) of the T-element (7), respectively in the side (315) of the body (3), and a rod (316) fixed to the side (315) of the body (3), respectively fixed to the central bar (71) of the T-element (7), the rod (316) being capable of sliding in the oblong aperture (711).

5. Container according to any one of the preceding claims, **characterised in that** the wings (73) of the stacking T-element (7) form an area (733) for receiving a further container when the T-element is in said upper position, the distance separating the receiving area (733) and the base (311) of the body (3) being less than the distance separating the distal ends (731) of the wings (73) and the base (311).

6. Container according to Claim 5, **characterised in that** the receiving area (733) and each distal end (731) of the wings (73) are connected by an angled face (735) of the wings, used for guidance towards the receiving area.

7. Container according to any one of the preceding claims, **characterised in that** at least one retaining member (9) for parts housed in the body (3) is fixed to the body, said member (9) comprising a principal bar (91) and two legs (93) oriented in the same direction, in a direction substantially perpendicular to the principal bar (91), the legs (93) being articulated on two opposing sides (315) of the body, such that the retaining member (9) is mobile between a lower position in which the legs (93) are substantially parallel to the base (311) of the body (3) and an upper position in which the legs (93) are substantially inclined relative to the base (311).

8. Container according to Claim 7, **characterised in that** resilient return means (97) are arranged between each leg (93) and the side (315) of the body (3) to which it is articulated, said return means being capable of exerting on the legs (93) a resilient force oriented towards the base (311) of the body (3).

9. Container according to any one of the preceding claims, **characterised in that** the body (3) is made of synthetic material and comprises on at least one side (313, 315) a pair of juxtaposed orifices (318), each orifice (318) providing access to a housing (319) for receiving an arm of a fork of a handling device, a metal shield (5) fixed to the body (3) and covering said side (313, 315) in the vicinity of said orifices (318).

## Patentansprüche

1. Behälter (1) mit einem Körper (3), der mit mindestens zwei Pfosten (314) versehen ist, die vom Körper hervorragen und eine Seite (315) des Körpers einfassen, wobei der Behälter mindestens ein T-Stück (7) zur Stapelung aufweist, das aus einem Mittelstab (71) und zwei Seitenelementen (73) besteht, die im Ganzen gesehen zu einer T-Form angeordnet sind, wobei das T-Stück (7) geeignet ist, im Bereich der Seite (315) angeordnet zu werden, und der Mittelstab (71) im Wesentlichen senkrecht zum Boden (311) des Körpers (3) steht, **dadurch gekennzeichnet, dass** das T-Stück (7) an der Seite (315) angelenkt ist und zwischen einer abgesenkten Position, in der sein Mittelstab (71) im Wesentlichen parallel zum Boden (311) des Körpers (3) liegt, und einer hochgestellten Position beweglich ist, in der sein Mittelstab (71) im Wesentlichen senkrecht zum Boden (311) steht, während die Seitenelemente (73) sich parallel zu der Seite (315) erstrecken und sich auf den Pfosten (314) in der hochgestellten Position des T-Stücks (7) abstützen.

2. Behälter nach Anspruch 1, **dadurch gekennzeichnet, dass** ein Anschlagwinkel (713) zur Kraftübertragung an dem Mittelstab (71) des T-Stücks (7) zur Stapelung befestigt ist und geeignet ist, in Abstützung auf einem korrespondierenden Bereich (312) des Körpers (3) zu kommen.

3. Behälter nach einem beliebigen der vorhergehenden Ansprüche, **dadurch gekennzeichnet, dass** jedes Seitenelement (73) des T-Stücks (7) zur Stapelung an seinem distalen Ende (731) mit einer Schleife (75) zur Verankerung auf dem korrespondierenden Pfosten (314) ausgerüstet ist.

4. Behälter nach einem beliebigen der vorhergehenden Ansprüche, **dadurch gekennzeichnet, dass** das T-Stück (7) zur Stapelung und der Körper (3) Mittel aufweisen, die eine Verschiebung des T-Stücks im Wesentlichen parallel zur Längsachse der Pfosten (314) erlauben, wenn das T-Stück in der Nähe der hochgestellten Position ist, wobei die Mittel einen Längsschlitz (711), der in dem Mittelstab (71) des T-Stücks (7), beziehungsweise in der Seite (315) des Körpers (3) angeordnet ist, und einen Stift (316) einschließen, der fest mit der Seite (315) des Körpers (3), beziehungsweise fest mit dem Mittelstab (71) des T-Stücks (7) verbunden ist, wobei der Stift (316) geeignet ist, in dem Längsschlitz (711) zu gleiten.

5. Behälter nach einem beliebigen der vorhergehenden Ansprüche, **dadurch gekennzeichnet, dass** die Seitenelemente (73) des T-Stücks (7) zur Stapelung eine Zone (733) zur Aufnahme eines anderen Behälters bilden, wenn das T-Stück in der genannten hochgestellten Position ist, wobei der Abstand, der die Aufnahmezone (733) und den Boden (311) des Körpers (3) trennt, kleiner ist als der Abstand, der die distalen Enden (731) der Seitenelemente (73) und den Boden (311) trennt.

6. Behälter nach Anspruch 5, **dadurch gekennzeichnet, dass** die Aufnahmezone (733) und jedes distale Ende (731) der Seitenelemente (73) durch eine geneigte Fläche (735) der Seitenelemente verbunden sind, die als eine Führung zu der Aufnahmezone dient.

7. Behälter nach einem beliebigen der vorhergehenden Ansprüche, **dadurch gekennzeichnet, dass** mindestens ein Organ (8) zum Zurückhalten von in dem Körper (3) aufgenommenen Stücken mit dem Körper (3) verbunden ist, wobei das Organ (9) eine Hauptstange (91) und zwei Winkelstücke (95) aufweist, die in dem gleichen Richtungssinn in eine Richtung im Wesentlichen senkrecht zur Hauptstange (91) orientiert sind, wobei die Winkelstücke an zwei gegenüberliegenden Seiten (315) des Körpers derart angelenkt sind, dass das Zurückhalteorgan (9) zwischen einer abgesenkten Position, in der die Winkelstücke (93) im Wesentlichen parallel zum Boden (311) des Körpers (3) liegen, und einer hochgestellten Position beweglich sind, in der die Winkelstücke (93) merkbar zu dem Boden (311) geneigt sind.

8. Behälter nach Anspruch 7, **dadurch gekennzeichnet, dass** elastische Rückstellmittel (97) zwischen jedem Winkelstück (93) und der Seite (315) des Körpers (3), an der es angelenkt ist, angeordnet sind, wobei die Rückstellmittel geeignet sind, eine elastische Kraft auf die Winkelstücke (93) auszuüben, die zu dem Boden (311) des Körpers (3) gerichtet ist.

9. Behälter nach einem beliebigen der vorhergehenden Ansprüche, **dadurch gekennzeichnet, dass** der Körper (3) aus Kunststoff besteht und auf mindestens einer Seite (313, 315) ein Paar von nebeneinander liegenden Öffnungen (318) aufweist, wobei jede Öffnung (318) Zugang zu einem Raum (319) zur Aufnahme des Arms einer Gabel eines Handhabungsgeräts gibt, wobei eine metallische Abdeckung (5), die mit dem Körper (3) verbunden ist, die Seite (313, 315) benachbart zu den Öffnungen (318) abdeckt.
